# EUROPÄISCHE PATENTSCHRIFT

(11) **EP 0 845 413 B1**
(45) Veröffentlichungstag und Bekanntmachung des Hinweises auf die Patenterteilung: **28.02.2001**
(21) Anmeldenummer: 97118316.5
(22) Anmeldetag: 22.10.1997
(51) Int. Cl.: B65B 19/24

(54) **Verpackungsmaschine mit Faltrevolver zum Herstellen von Weichpackungen für Zigaretten**
Packaging machine with folding turret for making flexible cigarette packs
Machine d'emballage à révolver de pliage pour la fabrication de paquets souples de cigarettes

(30) Priorität: 29.11.1996 DE 19649543
(43) Veröffentlichungstag der Anmeldung: 03.06.1998
(73) Patentinhaber: Focke & Co. (GmbH & Co.), 27283 Verden (DE)
(72) Erfinder: Focke, Heinz, 27283 Verden (DE); Bretthauer, Hans-Jürgen, 282o1 Bremen (DE)
(74) Vertreter: Bolte, Erich, Dipl.-Ing.

(56) Entgegenhaltungen:
- EP-A- 0 226 872
- EP-A- 0 275 481
- GB-A- 675 630

## Beschreibung

Die Erfindung betrifft eine Verpackungsmaschine mit drehend angetriebenem Faltrevolver, gemäß dem Oberbegriff des Anspruchs 1. Eine solche Verpackungsmaschine wird z.B. in EP 226872 offenbart.

Bei schnelllaufenden Verpackungsmaschinen vor allem zum Herstellen von Zigarettenpackungen besteht ein Problem darin, aus Papier, Stanniol oder dünnem Karton bestehende Zuschnitte an bzw. in Aufnahmen eines vorzugsweise kontinuierlich rotierenden Revolvers zu fixieren, bevor die Zuschnitte aufgrund von Faltungen und/oder Klebung formstabil sind. Vor allem bei (Weich-)Becherpackungen für Zigaretten besteht eine Schwierigkeit darin, zunächst den Innenzuschnitt aus Papier oder Stanniol und danach den Becherzuschnitt aus Papier auf längs des Umfangs des Faltrevolvers angeordneten Faltdornen in einer exakten Position zu halten.

Der Erfindung liegt demnach die Aufgabe zugrunde, eine Verpackungsmaschine bzw. deren Faltrevolver so auszugestalten, daß trotz hoher (kontinuierlicher) Drehgeschwindigkeit die Zuschnitte an Faltdornen fixiert werden, ohne daß der Verpackungsprozeß dadurch beeinträchtigt ist.

Mit den Merkmalen des kennzeichnenden Teils des Anspruchs 1 wird diese Aufgabe gelöst.

Erfindungsgemäß sind demnach längs des Umfangs eines Faltrevolvers ortsfeste, entlang einer Teilstrecke mitlaufende Halteorgane angebracht in Gestalt von endlosen Haltebändern bzw. Haltegurten, die im Bereich einer freien, radial nach außen gerichteten Seite der Faltdorne an diesen anliegen. Infolge des gleichen und gleichgerichteten Antriebs dieser Haltebänder werden die Zuschnitte reibungsfrei an den Aufnahmen bzw. Faltdornen fixiert.

Die Haltebänder bestehen vorzugsweise aus einer Mehrzahl von in Axialrichtung des Faltrevolvers nebeneinanderliegenden, parallelen Haltegurten, insbesondere Rundschnüren aus elastischem Werkstoff. Die Haltegurte werden angetrieben, und zwar im Bereich einer als Antriebswalze wirkenden Umlenkwalze.

Die Haltebänder sind so positioniert, daß sie einen auf einem Faltdorn angebrachten Zuschnitt unmittelbar nach Vollendung eines Faltschritts erfassen und so den gefalteten Zuschnitt in der packungsgerechten Position auf dem Faltdorn fixieren. Bei dem zuerst gefalteten Innenzuschnitt einer Becherpackung für Zigaretten befinden sich einander überdeckende Faltlappen an der Außenseite des im Querschnitt rechteckigen Faltdorns. Die Haltebänder liegen in diesem Bereich am Faltdorn bzw. am Innenzuschnitt an, und zwar bis zur Zuführung des nachfolgend anzubringenden Becherzuschnitts. Dieser wird durch weitere Haltebänder fixiert, und zwar in einem Bereich im Anschluß an die Faltung von einander überdeckenden und verleimten Seitenlappen. Die Haltebänder sind jeweils Teil eines ortsfesten Halteaggregats.

Weitere Einzelheiten und Merkmale der Erfindung beziehen sich auf die Ausgestaltung der Haltebänder bzw. von Halteaggregaten sowie auf die Ausbildung von Faltorganen, insbesondere für die Fertigung von Becherpackungen für Zigaretten.

Ein Ausführungsbeispiel der erfindungsgemäßen Vorrichtung wird nachfolgend anhand der Zeichnungen näher erläutert. Es zeigt:
- Fig. 1: einen Teil einer Verpackungsmaschine, nämlich einen Faltrevolver, in schematischer Seitenansicht,
- Fig. 2: einen Ausschnitt des Faltrevolvers mit einem Halteaggregat für Innenzuschnitte, in Seitenansicht, bei vergrößertem Maßstab,
- Fig. 3: eine Einzelheit des Halteaggregats gemäß Fig. 2 in nochmals vergrößertem Maßstab,
- Fig. 4: einen Querschnitt durch die Anordnung gemäß Fig. 2 in der Schnittebene IV-IV, bei vergrößertem Maßstab,
- Fig. 5: eine weitere Einzelheit des Halteaggregats gemäß Fig. 2 in einer radialgerichteten Ansicht gemäß Pfeil V in Fig. 2, ebenfalls in vergrößertem Maßstab,
- Fig. 6: ein weiteres Halteaggregat mit Haltebändern in schematischer Seitenansicht,
- Fig. 7: einen Ausschnitt des Halteaggregats gemäß Fig. 6 in vergrößertem Maßstab,
- Fig. 8: eine als Faltorgan dienende Umlenkwalze für Haltegurte in Draufsicht,
- Fig. 9: einen Ausschnitt IX der Umlenkwalze gemäß Fig. 8 in nochmals vergrößertem Maßstab.

In den Zeichnungen sind als Ausführungsbeispiel Bereiche einer Verpackungsmaschine für die Fertigung von Zigarettenpackungen gezeigt. Konkret geht es um die Fertigung von (Weich-)Becherpackungen. Diese bestehen üblicherweise aus einem Innenzuschnitt 10 aus Papier oder Stanniol sowie aus einem Außen- bzw. Becherzuschnitt 11 aus Papier oder gegebenenfalls dünnem Karton. Der Innenzuschnitt 10 umgibt vollständig eine Zigarettengruppe 12. Der so gebildete Zigarettenblock wird von dem becherförmigen Außenzuschnitt, nämlich dem Becherzuschnitt 11, umgeben, derart, daß der Bereich einer Stirnwand offen ist.

Die (Zigaretten-)Packung wird überwiegend im Bereich eines Faltrevolvers 13 gefertigt, von dem in den Zeichnungen nur wenige Einzelheiten dargestellt sind. Am Außenumfang des Faltrevolvers 13 sind ringsherum Aufnahmen für die Zuschnitte und den Packungsinhalt angeordnet, nämlich Faltdorne 14. Es handelt sich dabei um bekannte Organe, nämlich im Querschnitt rechteckige, dünnwandige Hohlkörper, die an beiden Enden offen sind. Die Faltdorne 14 sind einseitig abstehend an einem Träger des Faltrevolvers 13 angeordnet, nämlich an einer Revolverscheibe 15. Die Faltdorne 14 sind so positioniert, daß eine großflächige Außenwand 16 radial nach außen gerichtet ist bzw. annähernd in Umfangsrichtung verläuft. Gegenüberliegend befindet sich eine gleiche Innenwand 17. Quer hierzu bzw. annähernd in Radialrichtung erstrecken sich schmale vordere und rückseitige Seitenwände 18, 19.

Auf der Außenseite der Faltdorne 14 werden nacheinander der Innenzuschnitt 10 und der Becherzuschnitt 11 gefaltet. An der Innenseite wird die Zigarettengruppe 12 bereitgehalten. Diese wird durch eine Taschenkette 20 dem Faltrevolver 13 zugeführt und in den Faltdorn 14 eingeschoben. Der Faltrevolver 13 wird vorzugsweise kontinuierlich drehend (Drehrichtung gemäß Pfeil 21) angetrieben. Der Aufbau des Faltrevolvers 13 und der Taschenkette 20 können beispielsweise der EP 0 226 872 und der EP 0 210 544 entsprechen.

Die Innenzuschnitte 10 werden aufeinanderfolgend den Faltdornen 11 im Bereich einer Übergabestation 22 zugeführt. Die Innenzuschnitte 10 werden so außen an den Faltdorn 14 angelegt, daß nach mehreren Faltschritten im Bereich der Außenwand 16 Randlappen des Innenzuschnitts 10 gebildet werden, nämlich ein in Bewegungsrichtung vornliegender Außenlappen 23 und ein an der Rückseite des Faltdorns 14 quer abstehender Innenlappen 24. Außenlappen 23 und Innenlappen 24 sind so zu positionieren (Fig. 2, Fig. 3), daß der Außenlappen 23 den Innenlappen 24 in einem streifenförmigen Teilbereich überdeckt.

Für diesen Zweck wird als erstes der rückwärtige, nämlich sich im Bereich der rückwärtigen Seitenwand 19 erstreckende Innenlappen 24 gefaltet, und zwar gegen die Außenwand 16. Hierzu ist ein besonderes Faltaggregat 25 vorgesehen, welches außerhalb der Bewegungsbahn des Faltrevolvers 13 ortsfest positioniert ist. Das Faltaggregat 25 besteht aus einem (zweiarmigen) Falthebel 26. Dieser ist an einer drehenden Betätigungsscheibe 27 gelagert, und zwar mit einem Schwenklager 28 außermittig zur ortsfesten Betätigungsscheibe 27. Das freie Ende des Falthebels 26 ist über ein Gelenk 29 mit einer Koppel 30 verbunden. Diese ist als einarmiger Hebel im Bereich eines Festlagers 31 drehbar gelagert. Das andere Ende ist über das Gelenk 29 mit dem Falthebel 26 verbunden. Durch Drehantrieb der Betätigungsscheibe 27 führt der Falthebel 26 eine Faltbewegung aus. Dabei wird der Falthebel 26 aus einer zurückliegenden, radial nach außen gerichteten Ausgangsposition (Fig. 2) in einer nacheilenden Faltbewegung relativ zum Faltdorn 14 bewegt, derart, daß ein quergerichteter bzw. in Umfangsrichtung des Faltrevolvers 13 weisender Faltfinger 32 am Ende des Falthebels 26 den (annähernd) radialgerichteten Innenlappen 24 erfaßt und bei fortgesetzter Drehbewegung des Faltrevolvers 13 gegen die Außenwand 16 des Faltdorns 14 faltet.

Während dieser Bewegungsphase ist der betreffende Faltdorn 14 in den Eintrittsbereich eines Halteaggregats 33 gelangt. Dieses hat vor allem die Aufgabe, den in der beschriebenen Weise gefalteten, am Faltdorn 14 anliegenden Innenzuschnitt 10 am Faltdorn 14 zu fixieren. Zu diesem Zweck weist das Halteaggregat Haltebänder 34 auf, die mit einem Haltetrum 35 an den Faltdornen 14 bzw. an den auf diesen angeordneten Zuschnitten anliegen. Das Halteband 34 bzw. dessen Haltetrum 35 erstreckt sich über einen Umfangsbereich des Faltrevolvers 13, der mehreren Faltdornen 14 entspricht, bei dem vorliegenden Ausführungsbeispiel vier Faltdornen 14 (Fig. 2).

Für eine optimale Fixierung des Innenzuschnitts 10 auf dem Faltdorn 14, insbesondere zum Fixieren der einander überdeckenden Faltlappen 23, 24, besteht das Halteband 34 aus einer Mehrzahl von in Axialrichtung nebeneinander angeordneten Einzelbändern, die bei dem vorliegenden Ausführungsbeispiel als Rundschnur 36 ausgebildet sind. Jede Rundschnur 36 besteht aus einem elastischen Werkstoff, wie Gummi oder Kunststoff. Des weiteren bildet jede Rundschnur 36 einen Haltetrum 35, so daß bei dem gezeigten Ausführungsbeispiel (Fig. 4) insgesamt fünf Rundschnüre 36 mit ihrem Haltetrum 35 am Faltdorn 14 anliegen.

Das Halteband 34 bzw. die dieses bildenden Rundschnüre 36 werden angetrieben, und zwar derart, daß das Haltetrum 35 in derselben Richtung und mit exakt derselben Geschwindigkeit angetrieben ist wie der Faltrevolver 13 bzw. die Faltdorne 14. Die Rundschnüre 36 liegen demnach während der Drehbewegung des Faltrevolvers 13 schlupffrei am Faltdorn 14 bzw. an einem Zuschnitt an. Bei dem Halteaggregat 33 wird das Halteband 34 durch eine Antriebswalze 37 bewegt, um deren Umfang die Rundschnüre 36 herumgeführt werden.

Die Rundschnüre 36 sind über mehrere Umlenkwalzen 38 sowie Führungswalzen 39 an einer Halterung gelagert, nämlich an einer feststehenden Tragwand 40. Diese erstreckt sich über einen Teilbereich des Umfangs des Faltrevolvers 13 und ist mit einem Teil des Maschinengestells verbunden. Die Tragwand 40 ist im vorliegenden Falle so positioniert, daß zu beiden Seiten dieser Tragwand 40 Rundschnüre 36 angeordnet sind. Zum Führen und Halten derselben sind demnach an gegenüberliegenden Seitenflächen der Tragwand 40 jeweils Teilrollen 41, 42 drehbar gelagert. Diese sind gleichachsig positioniert und bilden zusammen die Umlenkwalze 38 oder eine Führungswalze 39. Eine wichtige Funktion dieser Umlenkwalzen 38 und Führungswalzen 39 ist die Führung der Rundschnüre 36 in bezug auf Seitwärtsbewegungen, also die Schaffung einer Seitenführung für die Rundschnüre 36. Zu diesem Zweck liegen die Rundschnüre 36 formschlüssig an den Umlenkwalzen 38 und Führungswalzen 39 an, bei dem vorliegenden Ausführungsbeispiel in passend ausgebildeten, muldenförmigen Nuten 43 der Walzen bzw. Teilrollen.

An der Eintrittsseite des Halteaggregats 33, benachbart zum Faltaggregat 25, wird eine Einlaufschräge 44 des Haltebandes bzw. der Rundschnüre 36 gebildet durch eine in Radialrichtung entsprechend versetzte Umlenkwalze 38. Dadurch wird eine zusätzliche Aufgabe des Halteaggregats 33 erleichtert, nämlich das Umfalten des in Transportrichtung vornliegenden Außenlappens 23 gegen den Faltdorn 14 bzw. gegen den vorher gefalteten Innenlappen 24 durch den Haltetrum 35 des Haltebandes 34.

An der gegenüberliegenden Austrittsseite des Halteaggregats 33 ist eine weitere Besonderheit verwirklicht. Dort wirkt ein Zuschnittorgan 45 zum Zuführen, Halten und Übergeben eines nachfolgenden Zuschnitts, nämlich des Becherzuschnitts 11, an den Faltdorn 14. Das Zuschnittorgan 45 besteht aus einer ortsfesten, rotierenden Saugscheibe 46 und einem außermittig an dieser angeordneten Haltefinger 47 für den Becherzuschnitt 11. Der Haltefinger 47 führt bei der Übergabe des Becherzuschnitts 11 eine Bewegung um den Faltdorn 14 herum aus. Aus diesem Grunde endet das Halteband 34 bzw. enden die Rundschnüre 36 mit Abstand von dem Drehbereich des hier wirkenden ortsfesten Organs, nämlich des Haltefingers 47. Eine als Endwalze 48 dienende Umlenkwalze für die Rundschnüre 36 ist am Ende der Tragwand 40 angeordnet.

Damit eine gewisse Haltewirkung auf den Innenzuschnitt 10 auch über die Endwalze 48 hinaus ausgeübt wird, ist seitlich, außerhalb des Arbeits- bzw. Bewegungsbereichs des Haltefingers 47, eine einzelne, seitliche Rundschnur 36 mit einer Verlängerung 50 ausgebildet. Diese erstreckt sich bis unmittelbar in den Bereich der Übernahme des nächstfolgenden Zuschnitts, also des Becherzuschnitts 11. Die Verlängerung 50 der Rundschnur 36 liegt an einem freien, der Revolverscheibe 15 zugekehrten Bereich des Innenzuschnitts 10 an, außerhalb des Wirkungsbereichs des Haltefingers 47.

Der Verlängerung 50 ist eine Einzelrolle 51 zur Umlenkung zugeordnet. Diese ist am Ende eines abgewinkelten Tragarms 49 gelagert. Dieser wiederum ist mit einer (feststehenden) Achse der Endwalze 48 verbunden.

Der von dem Faltdorn 14 übernommene (weitere) Zuschnitt, nämlich der Becherzuschnitt 11, wird über ein Zuführungsaggregat 52 - vorzugsweise in der Ausführung gemäß DE 196 44 079.3 - dem Faltrevolver 13 bzw. den Faltdornen 14 zugeführt. Der Becherzuschnitt 11 wird so von dem Faltdorn 14 übernommen, daß an der Rückseite, nämlich im Bereich rückwärtiger Seitenwände 19, Faltlappen des Becherzuschnitts 11 über den Faltdorn 14 hinwegragen. Es handelt sich dabei um einen radial außenliegenden, zuerst gefalteten inneren Seitenlappen 53 und einen gegen den inneren Seitenlappen 53 zu faltenden äußeren Seitenlappen 54.

In der sich beispielsweise aus Fig. 6, oben, ergebenden Position wird Leim auf die radial nach außen weisende Seite des inneren Seitenlappens 53 aufgebracht, und zwar vorzugsweise eine Reihe von Leimpunkten. Danach gelangt der Faltdorn 14 mit dem Becherzuschnitt 11 in den Bereich eines Falt- und Halteaggregats 55. Dieses weist an der Eintrittsseite ein Faltorgan auf zum Umfalten des inneren Seitenlappens 53 gegen die Rückseite des Faltdorns 14. Das Faltorgan ist im vorliegenden Falle eine Faltwalze 56 mit verhältnismäßig großem Durchmesser. Am Umfang dieser Faltwalze 56 sind Faltmittel angeordnet, nämlich annähernd radial gerichtete Faltstege 57. Diese erfassen während der auf die Bewegung der Faltdorne 14 abgestimmten Drehbewegung einen Seitenlappen 53 und falten diesen gegen die Seitenwand 19 des Faltdorns 14. Um eine störungsfreie Faltung zu gewährleisten, sind die Faltstege 57 nicht exakt in radialen Ebenen positioniert, sondern unter einem spitzen Winkel zur (gedachten) radialen Ebene (Fig. 7). Längs des Umfangs der Faltwalze 56 sind mehrere, im vorliegenden Falle vier derartiger Faltstege mit gleichen Umfangsabständen voneinander positioniert.

Unmittelbar nach Umfalten des inneren Seitenlappens 53 wird ein winkelförmig ausgebildeter Falthebel 58 wirksam, der aufgrund entsprechender Relativbewegung zum Faltdorn 14 den äußeren Seitenlappen 54 ebenfalls gegen die Seitenwand 19 des Faltdorns 14 bzw. gegen den bereits gefalteten Seitenlappen 53 drückt. Der Falthebel 58 ist im einzelnen beschrieben in DE 196 41 151.3.

Während einer nachfolgenden Förderstrecke wird der in der beschriebenen Weise gefaltete Becherzuschnitt 11 auf dem Faltdorn 14 durch ein Halteband 59 des Falt- und Halteaggregats 55 auf dem Faltdorn 14 fixiert. Auch dieses Halteband 59 besteht aus mehreren, nämlich fünf nebeneinanderliegenden Rundschnüren 60, die in gleicher Weise ausgebildet sind wie bei dem Halteaggregat 33. Die Faltwalze 56 dient zugleich als Umlenk- und Antriebswalze für die Rundschnüre 60. Am Umfang ist die Faltwalze 56 zu diesem Zweck mit Nuten 61 versehen, in die die Rundschnüre 60 vollständig eintauchen, so daß diese etwa bündig liegen mit einer zylindrischen Mantelfläche der Faltwalze 56 außerhalb des Bereichs der Nuten 61.

Wegen der Doppelfunktion der Faltwalze 56 sind die Faltorgane, nämlich Faltstege 57, als Teilstege 62 ausgebildet. Diese sind jeweils außerhalb des Bereichs der Rundschnüre 60 bzw. der Nuten 61 positioniert, und zwar in Axialrichtung ausgerichtet, so daß die Teilstege 62 zusammen einen Faltsteg 57 bilden.

Im übrigen sind die Rundschnüre 60 des Falt- und Halteaggregats 55 in vergleichbarer Weise angeordnet, geführt und gestützt wie bei dem Halteaggregat 33, nämlich unter Einsatz von Umlenkwalzen 63 und Führungswalzen 64. Weiterhin ist eine ebenfalls analog ausgebildete Tragwand 65 vorgesehen.

Im Anschluß an das Falt- und Halteaggregat 55 werden die nun weitgehend fertiggestellten Becherpackungen vom Faltdorn 14 in bekannter Weise abgezogen unter gleichzeitigem Einführen der Zigarettengruppe 12.

Während des Transports der Zuschnitte, nämlich Innenzuschnitt 10 einerseits und Becherzuschnitt 11 andererseits, durch die Faltdorne 14 im Bereich des Halteaggregats 33 einerseits und des Falt- und Halteaggregats 55 andererseits werden weitere Maßnahmen an den Zuschnitten durchgeführt. Im Bereich des Halteaggregats 33 wird eine Bodenwand 66 des Innenzuschnitts 10 gefaltet durch hier nicht gezeigte, bekannte Faltorgane. Im Bereich des Falt- und Halteaggregats 55 wird entsprechend ein Becherboden 67 durch kuvertartig gefaltete Faltlappen gebildet.

### Bezugszeichenliste:

- 10: Innenzuschnitt
- 11: Becherzuschnitt
- 12: Zigarettengruppe
- 13: Faltrevolver
- 14: Faltdorn
- 15: Revolverscheibe
- 16: Außenwand
- 17: Innenwand
- 18: Seitenwand
- 19: Seitenwand
- 20: Taschenkette
- 21: Pfeil
- 22: Übergabestation
- 23: Außenlappen
- 24: Innenlappen
- 25: Faltaggregat
- 26: Falthebel
- 27: Betätigungsscheibe
- 28: Schwenklager
- 29: Gelenk
- 30: Koppel
- 31: Festlager
- 32: Faltfinger
- 33: Halteaggregat
- 34: Halteband
- 35: Haltetrum
- 36: Rundschnur
- 37: Antriebswalze
- 38: Umlenkwalze
- 39: Führungswalze
- 40: Tragwand
- 41: Teil rolle
- 42: Teilrolle
- 43: Nut
- 44: Einlaufschräge
- 45: Zuschnittorgan
- 46: Saugscheibe
- 47: Haltefinger
- 48: Endwalze
- 49: Tragarm
- 50: Verlängerung
- 51: Einzel rolle
- 52: Zuführungsaggregat
- 53: Seitenlappen
- 54: Seitenlappen
- 55: Falt- und Halteaggregat
- 56: Faltwalze
- 57: Faltsteg
- 58: Falthebel
- 59: Halteband
- 60: Rundschnur
- 61: Nut
- 62: Teil steg
- 63: Umlenkwalze
- 64: Führungswalze
- 65: Tragwand
- 66: Bodenwand
- 67: Becherboden

## Patentansprüche

1. Verpackungsmaschine mit drehend angetriebenem Faltrevolver (13), der eine Mehrzahl von längs des Umfangs verteilten hohlen Faltdornen (14) aufweist, an denen Zuschnitte zum Herstellen von Packungen, insbesondere Innenzuschnitte (10) aus Stanniol oder Papier und/oder Becherzuschnitte (11) aus Papier zum Herstellen von Weich-Becherpackungen für Zigaretten herumgefaltet werden, **dadurch gekennzeichnet,** daß mindestens längs eines Teilbereichs des Umfangs des Faltrevolvers (13) außerhalb der Bewegungsbahn der Faltdorne (14) ortsfest gelagerte, endlose Haltebänder (34, 59) mit einem Haltetrum an in Radialrichtung außenliegenden Bereichen jeweils mehrerer aufeinanderfolgender Faltdorne (14) anliegen zur zeitweiligen Fixierung der an den Faltdornen (14) positionierten Zuschnitte (10, 11) während der Drehbewegung des Faltrevolvers (13), wobei die Haltebänder (34, 59) mit derselben, gleichgerichteten Geschwindigkeit bewegbar sind wie die Faltdorne (14).

2. Verpackungsmaschine nach Anspruch 1, **dadurch gekennzeichnet,** daß Haltebänder (34, 59) im Bereich von Faltaggregaten (25, 56) zum Falten der Zuschnitte (10, 11) auf den Faltdornen (14) angeordnet sind, insbesondere in Drehrichtung des Faltrevolvers (13) im Anschluß an ein derartiges Faltaggregat.

3. Verpackungsmaschine nach Anspruch 1 oder 2, **dadurch gekennzeichnet,** daß die Haltebänder (34, 59) aus mehreren in Axialrichtung des Faltrevolvers (13) nebeneinander angeordneten, parallelen Gurten bestehen, insbesondere aus Rundschnüren (36, 60), die je mit einem Haltetrum (35) an den Faltdornen (14) bzw. den Zuschnitten anliegen.

4. Verpackungsmaschine nach Anspruch 1 oder einem der weiteren Ansprüche, **dadurch gekennzeichnet,** daß die Haltebänder (34, 59) Teil eines Halteaggregats (33) bzw. eines Falt- und Halteaggregats (55) sind, das ortsfest außerhalb des Bewegungsbereichs des Faltrevolvers (13) gelagert ist, vorzugsweise mit einer Tragwand (40, 65) zur Lagerung von Umlenkwalzen (38, 63) und Führungswalzen (39, 64).

5. Verpackungsmaschine nach Anspruch 4 sowie einem oder mehreren der weiteren Ansprüche, **dadurch gekennzeichnet,** daß sich die Umlenkwalzen (38, 63) und/oder Führungswalzen (39, 64) einseitig auskragend zu beiden Seiten der Tragwand (40, 65) erstrecken, insbesondere als separate Teilrollen (41, 42).

6. Verpackungsmaschine nach Anspruch 1 oder einem der weiteren Ansprüche, **dadurch gekennzeichnet,** daß die Haltebänder (34, 59) bzw. die Rundschnüre (36, 60) in seitlicher Richtung, achsparallel zum Faltrevolver (13) geführt sind, insbesondere durch formschlüssige Abstützung an Umlenkwalzen (38, 63) und/oder Führungswalzen (39, 64), und zwar vorzugsweise durch Nuten (43, 61) am Umfang der Walzen bzw. Rollen.

7. Verpackungsmaschine nach Anspruch 1 oder einem der weiteren Ansprüche, **dadurch gekennzeichnet,** daß das Halteband (34, 59) bzw. das Haltetrum (35) durch mehrere, entsprechend der Kontur des Faltrevolvers (13) gelagerte Führungswalzen (39, 64) gestützt und geführt sind.

8. Verpackungsmaschine nach Anspruch 3 oder einem der weiteren Ansprüche, **dadurch gekennzeichnet,** daß in einem Endbereich der Haltebänder (34, 59), insbesondere austrittsseitig im Bereich eines anschließenden Organs zum Zuführen eines weiteren Zuschnitts, lediglich einzelne, insbesondere ein einzelner Gurt bzw. eine einzelne Rundschnur (36) mit einer Verlängerung (50) über das Ende bzw. eine Endwalze (48) der Haltebänder (34, 59) hinaus verlängert ist, vorzugsweise eine randseitige Rundschnur (36), die über eine zur Endwalze (48) versetzte Einzelrolle (51) läuft.

9. Verpackungsmaschine nach Anspruch 1 oder einem der weiteren Ansprüche, **dadurch gekennzeichnet**, daß ein Faltorgan für Zuschnitte, insbesondere eine Faltwalze (56), in das Falt- und Halteaggregat (55) integriert ist, vorzugsweise als Umlenk- und Antriebswalze für Haltebänder (59) bzw. deren Rundschnüre (60).

10. Verpackungsmaschine nach Anspruch 9 sowie einem oder mehreren der weiteren Ansprüche, **dadurch gekennzeichnet**, daß die Faltwalze (56) mehrere längs des Umfangs verteilte Faltstege (57) aufweist zum Umfalten eines radial außenliegenden Seitenlappens (53) gegen die Rückseite des Faltdorns (14), wobei die Faltstege (57) in mehrere Teilstege (62) unterteilt sind, die zwischen den Rundschnüren (60) bzw. den Nuten (61) für diese angeordnet sind.

## Claims

1. Packaging machine with a folding turret (13) which is driven in rotation and has a plurality of hollow folding mandrels (14) which are distributed along the circumference and around which blanks for producing packs are folded, in particular inner blanks (10) made of tin foil or paper and/or carton blanks (11) made of paper for producing soft-carton packs for cigarettes, characterized in that at least along a sub-region of the circumference of the folding turret (13), outside the movement path of the folding mandrels (14), endless retaining belts (34, 59) which are mounted in a stationary manner butt, by way of a retaining strand, against radially outer regions of in each case a plurality of successive folding mandrels (14) for the purpose of temporarily fixing the blanks (10, 11) positioned on the folding mandrels (14) during the rotary movement of the folding turret (13), it being possible for the retaining belts (34, 59) to be moved at the same speed, in the same direction, as the folding mandrels (14).

2. Packaging machine according to Claim 1 characterized in that retaining belts (34, 59) are arranged in the region of folding subassemblies (25, 26) for folding the blanks (10, 11) on the folding mandrels (14), in particular following such a folding subassembly, as seen in the direction of rotation of the folding turret (13).

3. Packaging machine according to Claims 1 or 2, characterized in that the retaining belts (34, 59) comprise a plurality of parallel straps which are arranged one beside the other in the axial direction of the folding turret (13), in particular round bands (36, 60), which each butt against the folding mandrels (14) and/or the blanks by way of a retaining strand (35).

4. Packaging machine according to Claim 1 or one of the further claims, characterized in that retaining belts (34, 59) are part of a retaining subassembly (33) or of a folding and retaining subassembly (55) which is mounted in a stationary manner outside the movement region of the folding turret (13), preferably with a carrying wall (40, 65) on which deflecting rollers (38, 63) and guide rollers (39, 64) can be mounted.

5. Packaging machine according to Claim 4 and one or more of the further claims, characterized in that the deflecting rollers (38, 63) and/or guide rollers (39, 64) have one side extending in each case on both sides of the carrying wall (40, 65), in particular as separate sub-rollers (41, 42).

6. Packaging machine according to Claim 1 or one of the further claims, characterized in that the retaining belts (34, 59) or the round bands (36, 60) are guided in the lateral direction, axis-parallel to the folding turret (13), in particular by form-fitting support on deflecting rollers (38, 63) and/or guide rollers (39, 64), to be precise preferably by grooves (43, 61) on the circumference of the rollers.

7. Packaging machine according to Claim 1 or one of the further claims, characterized in that the retaining belt (34, 59) and/or the retaining strand (35) are/is supported and guided by a plurality of guide rollers (39, 64) which are mounted in accordance with the contour of the folding turret (13).

8. Packaging machine according to Claim 3 or one of the further claims, characterized in that in an end region of the retaining belts (34, 59), in particular on the outlet side in the region of a following element for feeding a further blank, just single straps or round bands, in particular a single strap or a single round band (36) is extended beyond the end or an end roller (48) of the retaining belts (34, 59) by way of an extension (50), preferably a border-side round band (36) which runs over a single roller (51) which is offset in relation to the end roller (48).

9. Packaging machine according to Claim 1 or one of the further claims, characterized in that a folding element for blanks, in particular a folding roller (56), is integrated in the folding and retaining subassembly (55), preferably as a deflecting and drive roller for retaining belts (59) and/or the round bands (60) thereof.

10. Packaging machine according to Claim 9 and one or more of the further claims, characterized in that the folding roller (56) has a plurality of folding webs (57) distributed along the circumference for the purpose of folding over a radially outer side tab (53) against the rear side of the folding mandrel (14), the folding webs (57) being subdivided into a plurality of sub-webs (62) which are arranged between the round bands (60) or the grooves (61) for the same.

## Revendications

1. Empaqueteuse comportant un revolver de pliage (13) soumis à rotation qui présente un grand nombre de mandrins creux de pliage (14) répartis le long de son pourtour, sur lesquels sont pliés des flans pour la fabrication de paquets, en particulier des flans intérieurs (10) en papier d'étain ou papier et/ou des flans de sac (11) en papier pour la fabrication de paquets souples pour cigarettes, caractérisée par le fait que des bandes sans fin de maintien (34, 59) montées fixes au moins le long d'une partie du pourtour du revolver de pliage (13) en dehors de la trajectoire des mandrins de pliage (14) s'appuient par un brin de maintien sur des parties situées extérieurement dans la direction radiale de plusieurs mandrins de pliage (14) consécutifs, pour la fixation temporaire des flans (10, 11) placés sur les mandrins de pliage (14) pendant le mouvement de rotation du revolver de pliage (13), les bandes de maintien (34, 59) étant mobiles dans le même sens et à la même vitesse que les mandrins de pliage (14).

2. Empaqueteuse selon la revendication 1, caractérisée par le fait que des bandes de maintien (34, 59) sont placées dans la zone de dispositifs de pliage (25, 56) pour le pliage des flans (10, 11) sur les mandrins de pliage (14), en particulier après un tel dispositif de pliage dans le sens de rotation du revolver de pliage (13).

3. Empaqueteuse selon l'une des revendications 1 et 2, caractérisée par le fait que les bandes de maintien (23, 59) sont constituées de plusieurs courroies parallèles placées les unes à côté des autres dans la direction axiale du revolver de pliage (13), en particulier de cordons ronds (36, 60), qui s'appuient chacune par un brin de maintien (35) contre les mandrins de pliage (14) ou les flans.

4. Empaqueteuse selon la revendication 1 ou une des autres revendications, caractérisée par le fait que les bandes de maintien (34, 59) font partie d'un dispositif de maintien (33) ou d'un dispositif de pliage et de maintien (55) qui est monté fixe en dehors du champ de mouvement du revolver de pliage (13), de préférence par une paroi support (40, 65) pour le montage de rouleaux de renvoi (38, 63) et de rouleaux de guidage (39, 64).

5. Empaqueteuse selon la revendication 4 et une ou plusieurs des autres revendications, caractérisée par le fait que les rouleaux de renvoi (38, 63) et/ou les rouleaux de guidage (39, 64) s'étendent en porte-à-faux d'un côté des deux côtés de la paroi support (40, 65), en particulier sous forme de rouleaux partiels séparés (41, 42).

6. Empaqueteuse selon la revendication 1 ou une des autres revendications, caractérisée par le fait que les bandes de maintien (34, 59) ou les cordons ronds (36, 60) sont guidés dans la direction radiale parallèlement à l'axe du revolver de pliage (13), en particulier par appui avec coopération de forme sur des rouleaux de renvoi (38, 63) et/ou des rouleaux de guidage (39, 64), et ce de préférence par des gorges (43, 61) faites sur le pourtour des rouleaux.

7. Empaqueteuse selon la revendication 1 ou une des autres revendications, caractérisée par le fait que la bande de maintien (34, 59) ou le brin de maintien (35) sont supportés et guidés par plusieurs rouleaux de guidage (39, 64) montés selon le contour du revolver de pliage (13).

8. Empaqueteuse selon la revendication 3 ou une des autres revendications, caractérisée par le fait que dans une zone d'extrémité des bandes de maintien (34, 59), en particulier du côté sortie dans la zone d'un organe suivant pour l'amenée d'un autre flan, seuls certaines courroies ou certains cordons ronds, en particulier une seule courroie ou un seul cordon rond (36), sont pourvus d'un prolongement (50) au-delà de l'extrémité ou d'un rouleau d'extrémité (48) des bandes de maintien (34, 59), de préférence un cordon rond (36) côté bord qui passe sur une poulie (51) décalée par rapport au rouleau d'extrémité (48).

9. Empaqueteuse selon la revendication 1 ou une des autres revendications, caractérisée par le fait qu'un organe de pliage de flans, en particulier un rouleau de pliage (56), est intégré au dispositif de pliage et de maintien (55), de préférence comme rouleau de renvoi et d'entraînement de bandes de maintien (59) ou des cordons ronds (60) de celles-ci.

10. Empaqueteuse selon la revendication 9 et une ou plusieurs des autres revendications, caractérisée par le fait que le rouleau de pliage (56) présente plusieurs barrettes de pliage (57) réparties le long de son pourtour pour le rabattement d'une patte latérale située à l'extérieur radialement (53) contre la face arrière du mandrin de pliage (14), ces barrettes de pliage (57) étant divisées en plusieurs barrettes partielles (62) qui sont placées entre les cordons ronds (60) ou les gorges (61) qui reçoivent ceux-ci.
